# EUROPÄISCHE PATENTSCHRIFT

(11) **EP 1 125 625 B1**
(45) Veröffentlichungstag und Bekanntmachung des Hinweises auf die Patenterteilung: **18.04.2007**
(21) Anmeldenummer: 01103854.4
(22) Anmeldetag: 16.02.2001
(51) Int. Cl.: B01F 5/06, B01F 7/00, B01F 7/16

(54) **Homogenisiereinrichtung**
Homogenising device
Dispositif d'homogénéisation

(30) Priorität: 18.02.2000 DE 20002920 U
(43) Veröffentlichungstag der Anmeldung: 22.08.2001
(73) Patentinhaber: symex GmbH & Co. KG, 27578 Bremerhaven (DE)
(72) Erfinder: Bachelier, Heinz-Jürgen, 55546 Volxheim (DE); Boos, Frank-Rüdiger, 28359 Bremen (DE)
(74) Vertreter: Eisenführ, Speiser & Partner

(56) Entgegenhaltungen:
- EP-A- 0 013 547
- EP-A- 0 335 096
- WO-A-91/07223
- DE-A- 3 417 242
- DE-A- 4 209 527
- DE-C- 553 055
- FR-A- 606 508
- GB-A- 2 096 638
- US-A- 3 318 579
- US-A- 4 786 183
- US-A- 5 975 440

## Beschreibung

Die Erfindung betrifft eine Homogenisiereinrichtung zum Homogenisieren fließfähiger Stoffe, mit einem Behälter, insbesondere Rührwerksbehälter und einem Homogenisator mit einem in einem Gehäuse drehbar gelagerten und mittels einer Antriebseinrichtung antreibbaren Rotor.

Derartige Homogenisiereinrichtungen werden beispielsweise in der kosmetischen, pharmazeutischen oder chemischen Industrie bei der Herstellung von Cremes, Salben, Pasten oder dgl. eingesetzt. Der Homogenisator ist z. B. am tiefsten Punkt eines Behälters angeordnet und homogenisiert und/oder dispergiert den fließfähigen Stoff, indem der Rotor zusammen mit einem ortsfesten Stator Scherkräfte auf den Stoff aufbringt. Der Homogenisator könnte auch separat neben einem oder zwischen zwei Behälter(n) plaziert sein. Der homogenisierte Stoff kann entweder zurück in den Behälter oder zu einer Abfüllanlage gefördert werden.

Die Homogenisierung lässt sich bei bekannten Homogenisatoren im wesentlichen durch Variation der Drehzahl des Rotors gegenüber dem festem Stator oder durch die konkrete Gestaltung des Rotors und/oder des Stators beeinflussen. Bei hohen Drehzahlen ist die Scherwirkung und auch die Förderwirkung des Homogenisators größer als bei niedrigen Drehzahlen. Ein Nachteil der bekannten Homogenisatoren besteht darin, dass die Scherwirkung und die Förderwirkung unmittelbar miteinander gekoppelt sind. Darüber hinaus ist es für die Erreichung hoher Scherwirkungen und Drehzahlen des Rotors notwendig, die Antriebseinrichtungen und Antriebsmotoren entsprechend aufwändig auszulegen. Ein weiterer Nachteil besteht darin, dass bei zu hoher Drehzahl des Motors die Scherwirkung so groß wird, dass der zu homogenisierende Stoff nachteilig beeinflusst oder eventuell sogar beschädigt werden kann.

Um dem Erfordernis der hohen Pumpleistung (Förderwirkung) gerecht werden zu können und gleichzeitig die Scherwirkung bei hohen Drehzahlen reduzieren zu können, wurden Homogenisatoren entwickelt, die eine axiale Verschiebung des Rotors relativ zum Stator ermöglichen, um die freien Strömungsquerschnitte (oder Spalte) zwischen den Flügeln des Rotors und des Stators zu erhöhen (vgl. DE 296 08 712 oder DE 24 13 452). Der konstruktive Aufwand für eine derartige axiale Verschiebbarkeit ist sehr hoch.

Es sind ferner Vorrichtungen bekannt (FR-A-606 508, DE 553 055 C, US-A-4,786,183, WO-A-91 07223, DE 42 09 527 A, GB-A-665 981, EP-A-0 335 096), bei denen zwei gleichsinnig oder gegenläufig angetriebene Elemente zum Mahlen, Mischen, Homogenisieren und/oder Fördern verwendet werden. Ein unabhängiges Eintellen der Förderwirkung und der Scherwirkung ist nur durch eine aufwändige Konstruktion, wie etwa Einstellen des Abstandes zwischen den drehbaren Elementen (z, B. FR-A-606 508) oder Deckel- bzw. Ventilanordnungen (z. B. EP-A-0 335 096) möglich. Aufgabe der vorliegenden Erfindung ist es, eine Homogenisiereinrichtung bereitzustellen, mit der auf konstruktiv einfache Weise der Homogenisierungseffekt beeinflußbar ist und die Scherwirkung und die Pumpwirkung an die jeweiligen Erfordernisse anpassbar sind.

Die Erfindung löst diese Aufgabe bei der Homogenisiereinrichtung der eingangs genannten Art durch die Merkmalskombination gemäß Anspruch 1.

Bevorzugte Ausführungsformen sind den Unteransprüchen zu entnehmen. Die Vorteile der Erfindung bestehen im wesentlichen darin, dass durch das zusätzliche, separat und unabhängig vom Rotor antreibbare Element die Homogenisierung und Förderung auf vielfältige Weise beeinflusst und an die jeweiligen Produktionserfordernisse angepasst werden kann. Insbesondere durch Einstellung und Variation der Retativgeschwindigkeit des drehbaren Elements relativ zum Rotor lässt sich die Scherwirkung des Rotors und des drehbaren Elements auf dem Stoff einstellen. Das drehbare Element kann gleichsinnig oder gegenläufig zum Rotor angetrieben werden, um die Scherwirkung stufenlos innerhalb großer Bereiche variieren zu können. Darüber hinaus kann die Scherwirkung unabhängig von der Förderleistung (d. h. der Fördermenge des Stoffs) variiert werden. Beispielsweise kann die Pumpleistung konstant auf einem drehzahlabhängigen Wert gehalten werden, während die Scherwirkung bei Drehung des drehbaren Elements mit derselben oder annähernd derselben Drehgeschwindigkeit in der selben Drehrichtung gegen Null geht. Bei maximalen entgegengesetzten Drehgeschwindigkeiten ist die Scherwirkung maximal, wobei für dieselbe Scherwirkung eine wesentlich geringere absolute Drehgeschwindigkeit notwendig ist im Vergleich zu herkömmlichen Homogenisatoren. Dem gemäß können die Antriebe des erfindungsgemä-βen Homogenisators für geringere Drehgeschwindigkeiten ausgelegt werden.

Gemäß einer Variante der Erfindung ist das drehbare Element als Pumprad mit mehreren Pumpschaufeln ausgebildet, um hohe Pumpleistungen erzielen zu können, während der Rotor im wesentlichen die Scherwirkung des Homogenisators erzeugt.

Bei einer alternativen Ausführungsform wird vorgeschlagen, dass das drehbare Element nach Art eines Stators oder eines Rotors mit Flügeln ausgebildet ist. Hierbei handelt es sich prinzipiell um einen Homogenisator mit einem "drehbaren Stator", um die zuvor beschriebene maximale Scherwirkung erzeugen zu können.

Gemäß einer besonders bevorzugten Ausführungsform ist vorgesehen, dass das drehbare Element und der Rotor mit zwei koaxial zueinander angeordneten Antriebswellen zum Antreiben des drehbaren Elements bzw. des Rotors gekoppelt sind. Diese konstruktiv einfache Lösung ist platzsparend. Zur Reduzierung des Gewichts und der Materialkosten ist eine der beiden Antriebswellen vorzugsweise als Hohlwelle ausgebildet.

Die Lagerung der Antriebswellen ist auf zweckmäßige Weise so gestaltet, dass die innere Antriebswelle mittels Wälzlagern in der äußeren Welle gelagert ist und die äußere Welle ihrerseits in einem Gehäuse gelagert ist.

Um den Innenraum des Homogenisators gegenüber der Umgebung zuverlässig auch gegenüber hohen Druckdifferenzen und ggf. aggressiven Medien abzudichten, wird gemäß einer Weiterbildung vorgeschlagen, dass mindestens eine Gleitringdichtung zur Abdichtung des Innenraums des Gehäuses des Homogenisators gegenüber der Umgebung vorgesehen ist. In den Innenräumen eines Rührwerkbehälters, an den ein erfindungsgemäßer Homogenisator anschliessbar ist, herrschen häufig Unter- oder Überdrücke, die so sicher beherrscht werden.

Eine konstruktiv einfache Gestaltung des Rotors und des drehbaren Elements sieht vor, dass der Rotor und/oder das drehbare Element eine mit der zugehörigen Antriebswelle gekoppelte Grundplatte aufweist, von der die Flügel axial abstehen, dass die Drehachsen der Antriebswellen im Betrieb im wesentlichen vertikal angeordnet ist und dass die Wellen mittels jeweils eines Zahnriemens angetrieben werden. Anstelle eines Zahnriemens könnten Ketten, Keilriemen, Reibräder, Zahnräder o. dgl. verwendet werden.

Die Scherwirkung und die Pumpwirkung kann auf einfache Weise dadurch variiert wer den, dass die Antriebsmotoren des Rotors und des drehbaren Elements so steuerbar sind, dass Rotor und drehbares Element mit einstellbaren Relativgeschwindigkeiten gleichsinnig oder gegenläufig drehbar sind oder wahlweise entweder der Rotor oder das drehbare Element angetrieben werden, während das jeweils andere Bauteil still steht.

Eine weitere bevorzugte Ausführungsform sieht vor, dass das Gehäuse des Homogenisators eine Einlassöffnung, durch die fliessfähiges Material aus einem Behälter axial in den Innenraum einströmen kann, und eine Ausgangsöffnung aufweist, durch die der homogenisierte fließfähige Stoff im wesentlichen radial und/oder tangential aus dem Gehäuse ausströmt, und dass zwei mit der Ausgangsöffnung des Gehäuses kommunizierende Rückführungsleitungen vorgesehen sind, durch die in Abhängigkeit von der

Stellung eines Stellventils der fließfähige Stoff an unterschiedliche Orten in den Behälter rückführbar ist. Auf diese Weise kann der Stoff beispielsweise oben in den Behälter oder nahe dem Homogenisator wieder rückgeführt werden, was für geringe Mengen eines zu homogenisierenden Stoffs zweckmäßig ist.

Die Scherwirkung lässt sich dadurch weiter optimieren, dass zusätzliche, ortsfeste Stator-Verzahnungen an einem Gehäuses des Homogenisators angeordnet sind.

Die Erfindung ist nachstehend anhand von Ausführungsbeispielen unter Bezugnahme auf die beiliegenden Zeichnungen beschrieben. Es zeigen:
- Figur 1: eine erfindungsgemäße Homogenisiereinrichtung gemäß einem ersten Ausführungsbeispiel in einer Seitenansicht;
- Figur 2: eine Teilschnittdarstellung des Homogenisators gemäß Figur 1;
- Figur 3: eine weitere Teilschnittdarstellung des Homogenisators gemäß Figur 1;
- Figur 4: ein Abschnitt eines weiteren Homogenisators gemäß eines zweiten Ausführungsbeispiels in einer Teilschnittdarstellung;
- Figur 5: ein Abschnitt eines weiteren Homogenisators gemäß eines dritten Ausführungsbeispiels in einer Teilschnittdarstellung;
- Figur 6: ein Abschnitt eines weiteren Homogenisators gemäß eines vierten Ausführungsbeispiels in einer Teilschnittdarstellung;

Der in den Figuren 1 bis 3 dargestellte Homogenisator der Homogenisiereinrichtung besteht im wesentlichen aus einem in einem Gehäuse 2 gelagerten Rotor 4, einem ebenfalls innerhalb des Gehäuses 2 angeordneten drehbaren Element 6 zum Homogenisieren und/oder Fördern sowie einer Antriebseinrichtung 8, die den Rotor 4 und unabhängig hiervon das drehbare Element 6 antreibt. Der Homogenisator ist mittels eines

Gehäuses oder Adapters 10 an einem Rührwerkbehälter oder dgl., dessen Wand 12 dargestellt ist, so befestigbar, dass aus dem Innenraum des Rührwerkbehälters ein fließfähiger Stoff durch eine Einlassöffnung 14 in den Innenraum 16 des Homogenisators axial, d. h. in Richtung einer Längsachse 18 einströmen kann. In dem Gehäuse 2 ist ein umlaufender Kanal 20 ausgebildet, der eine nicht dargestellte Auslassöffnung auf weist, die mit einer Rückführungsleitung 22 kommuniziert, durch die der fließfähige Stoff entweder in den Behälter im unteren Bereich oder im oberen Bereich zurückführbar ist.

Alternativ kann der Stoff zu einer Abfüllanlage befördert werden.

Der Rotor 4 weist eine kreisförmige Grundplatte 24 (vgl. Figur 2) sowie mehrere axial von der Grundplatte 24 abstehende Flügel 26, 28 auf, wobei die mehreren Flügel 26 entlang einer inneren Kreislinie beabstandet zueinander und die Flügel 28 entlang einer äußeren konzentrischen Kreislinie beabstandet zueinander angeordnet sind. Die Flügel 26 sind in an sich bekannter Weise so gestaltet, dass der zu homogenisierende Stoff von den Flügeln 26 erfasst und radial nach außen (bezogen auf die Längsachse 18) transportiert und dabei mit Scherkräften beaufschlagt wird. Zum Antreiben und Drehen der Flügel 26, 28 ist die Grundplatte 24 mit einer inneren Antriebswelle 30 gekoppelt.

Das drehbare Element 6 ist im Ausführungsbeispiel als Pumprad mit mehreren axial von einer weiteren scheibenförmigen Grundplatte 32 abstehenden Pumpschaufel 34 ausgebildet, die entlang einem relativ zu den Schaufeln 26, 28 konzentrischen Kreis verlaufen und in an sich bekannter Weise so gestaltet sind, dass der fließfähige Stoff mit relativ hoher Pumpleistung durch den Homogenisator in den Kanal 20 gefördert wird. Die Grundplatte 32 ist einstückig mit einer konzentrisch zu der Antriebswelle 30 angeordneten äußeren Antriebswelle 36, die als Hohlwelle ausgebildet ist, gekoppelt. Die Grundplatten 24 und 32 sind im wesentlichen parallel zueinander angeordnet.

Zur Erhöhung des Homogenisierungs- und/oder Dispersionseffekts des Homogenisators sind an dem Gehäuse 2 mehrere axial nach innen in den Innenraum 16 hineinragende, einen Stator 38 bildende Statorelemente oder -ringe vorgesehen, die mehrstufig, im

Ausführungsbeispiel zweistufig ausgebildet sind. Innere Statorelemente sind in radialer Richtung gesehen zwischen den Schaufeln 26 bzw. 28 angeordnet und weitere Statorelemente sind zwischen den Schaufeln 28 und den Pumpschaufeln 34 des drehbaren Elements 6 platziert.

Die Antriebseinrichtung 8, mit der der Rotor 4 und das drehbare Elements 6 unabhängig voneinander antreibbar sind, ist nachfolgend anhand der Figuren 1 und 3 erläutert. Die Antriebswellen 30, 36 können mit Hilfe von an den Endabschnitten befestigten ZahnRädern 40 bzw. 42, Zahnriemen 44 und 46, Getrieben 48, 50 und Elektromotoren 50, 54 so mit einstellbaren Drehzahlen jeweils in beide Drehrichtungen angetrieben werden, dass der Rotor 4 und das drehbare Element 6 gleichsinnig oder gegensinnig rotieren.

Auch kann der Rotor 4 oder das drehbare Element 6 gestoppt werden, während das andere Bauteil rotiert. Die Getriebe 48, 50 und die Elektromotoren 52, 54 können um Längsachsen 56, 58 versetzt oder verdreht angeordnet werden.

Die äußere Antriebswelle 36 ist mittels zweier Lager 60, 62, bei denen es sich um Wälz- oder Gleitlager handelt, in einem Gehäuse 64 gelagert, welches an das Gehäuse 2 des

Homogenisators angeflanscht ist. Die Grundplatte 32 des drehbaren Elements 6 mit seinen Pumpschaufeln 34 ist mit einem oberen Endabschnitt der Antriebswelle 36 mit Hilfe von Schrauben 66 drehstarr verbunden; selbstverständlich könnten anstelle der Schrauben andere Befestigungsmittel oder eine einstückige Bauweise eingesetzt wer den. Im unteren Bereich ist das Gehäuse 64 mit einem Deckel 68 verschlossen, der gleichzeitig das Lager 62 festlegt.

Die innere, den Rotor 4 antreibende Antriebswelle 30 ist mittels zweier Lager 70, 72 drehbar in der Antriebswelle 36 gelagert. Sämtliche Lager 62, 64, 70, 72 sind mit ausreichend Schmiermittel gefüllt ("selbstschmierend") und mit Hilfe von Sicherungsringen und Hülsen an den vorgegebenen Positionen festgelegt.

Zur Abdichtung des Innenraums 16 des Homogenisators gegenüber der äusseren Umgebung sind zwei Gleitringdichtungen 78, 80 mit jeweils vier Gleitringen vorgesehen. Alternativ könnten andere Wellenabdichtungen, etwa Lippendichtringe o. dgl. eingesetzt werden. Ein oberer Gleitring der Gleitringdichtung 78 ist fest mit dem Gehäuse 2 verbunden, während ein unterer Gleitring an der Antriebswelle 36 befestigt ist und mit dieser rotiert, so dass fließfähiger Stoff nicht aus dem Innenraum 16 in den Innenraum des Gehäuses 62 strömen kann. Ein - in Figur 3 - oberer Ring der Gleitringdichtung 80 ist an der Innenseite der Antriebswelle 36 befestigt und relativ bewegbar zu einem unteren Ring der Gleitringdichtung 80, der fest mit der Außenseite der Antriebswelle 30 verbunden ist, so dass kein fließfähiger Stoff die Gleitringdichtung 80 passieren und aus dem Innenraum 16 in den Innenraum des Gehäuses 64 strömen kann.

Das in Figur 4 teilweise dargestellt Ausführungsbeispiel eines erfindungsgemäßen Homogenisators ist im Prinzip ähnlich gestaltet wie das zuvor beschriebene Ausführungsbeispiel, so dass zur Vermeidung von Wiederholungen auf die obigen Beschreibungen voll umfänglich Bezug genommen wird und nachfolgend lediglich Unterschiede beschrieben werden. Der Rotor 4 wird mittels der Antriebswelle 30, Zahnriemen 44 und Getriebe 48 und Antriebsmotor 52 angetrieben. Das drehbare Element 2 wird mittels der äußeren Antriebswelle 36, Zahnriemen 46, Getriebe 50 und Antriebsmotor 54 unabhängig von dem Rotor 4 angetrieben. Das rotierbare Element 2 ist mit äußeren, an der Grundplatte 32 befestigten Pumpschaufeln 34 versehen, die in eine radial einwärts gerichtete obere Ringscheibe 82 übergehen, von welcher axial in Richtung auf die Grundplatte 24 abstehende nach Art eines Stators ausgebildete Flügel- oder Statorelemente 84 angeformt sind, die zwischen den Pumpflügeln 34 und den Flügeln 28 bzw. zwischen den Flügeln 26 und 28 angeordnet sind und die Scherwirkung erhöhen. Die Statorelemente 84 sind zusammen mit dem drehbaren Element 2 und den Pumpschaufein 34 rotierbar. Da die Schaufeln 84 nach Art eines herkömmlichen Stators ausgebildet und diese rotierbar sind, kann auch von einem "dynamischen Stator" gesprochen werden.

Das weitere, anhand von Figur 5 beschriebene Ausführungsbeispiel ähnelt den vorbeschriebenen Ausführungsbeispielen ebenfalls, so dass auf die obigen Beschreibungen

Bezug genommen wird und nachfolgend lediglich Unterschiede beschrieben sind. Der mittels der Antriebswelle 30 antreibbare Rotor 4 weist mehrere, an der Grundplatte 24 befestigte Stege 86 auf, die mit einer Kreisscheibe 88 verbunden sind. Von der Kreisscheibe 88 stehen axial nach innen ragende nach Art eines Stators ausgebildete Statorelemente 90 ab, die um die Längsachse 18 drehbar sind. Das drehbare Element 2, welches mit der Antriebswelle 36 gekoppelt ist, weist nach Art eines Rotors ausgebildete Schaufeln 92 sowie äußere Pumpschaufeln 94 auf. Die Statorelemente 90 sind zwischen Pumprad 94 und den Elementen 92 angeordnet.

Schließlich wird hinsichtlich des in Figur 6 dargestellten weiteren Ausführungsbeispiels ebenfalls auf die obigen Beschreibungen Bezug genommen und nachfolgend lediglich die Unterschiede erläutert. Der mit der Antriebswelle 30 gekoppelte Rotor 6 ist so ausgestaltet wie bei dem zuvor anhand von Figur 5 beschriebenen Ausführungsbeispiel.

Das mittels der Antriebswelle 36 drehbare Element 6 ist nach Art eines Stators ausgebildet und weist axial von der Grundplatte 24 abstehende Statorelemente 96 auf.

## Patentansprüche

1. Homogenisiereinrichtung zum Homogenisieren fließfähiger Stoffe, mit einem Behälter (12), insbesondere Rührwerksbehälter und einem Homogenisator mit einem in einem Gehäuse (2) drehbar gelagerten und mittels einer Antriebseinrichtung (8) antreibbaren Rotor (4), wobei
das Gehäuse (2) an dem tiefsten Punkt des Behälters (12) so angeordnet und befestigbar ist, dass der fließfähige Stoff aus dem Innenraum des Behälters (12) durch eine Einlassöffnung (14) axial in den Innenraum (16) des Gehäuses (2) einströmen kann,
**dadurch gekennzeichnet, dass**
ein in dem Gehäuse (2) drehbar gelagertes und mittels einer Antriebseinrichtung (8) unabhängig von dem Rotor antreibbares Element (6) zum Homogenisieren und/oder Fördern des fließfähigen Stoffes vorgesehen ist.

2. Homogenisiereinrichtung nach Anspruch 1,
**dadurch gekennzeichnet, dass** das Gehäuse (2) direkt oder mittels eines Adapters (10) am Behälter (12) befestigbar ist.

3. Homogenisiereinrichtung nach Anspruch 1 oder 2,
**dadurch gekennzeichnet, dass** das drehbare Element (6) gleichsinnig mit oder gegensinnig zu dem Rotor (4) antreibbar ist.

4. Homogenisiereinrichtung nach einem der Ansprüche 1 bis 3, **dadurch gekennzeichnet, dass** drehbare Element (6) als Pumprad mit mehreren Pumpschaufeln (34) ausgebildet ist.

5. Homogenisiereinrichtung nach einem der Ansprüche 1 bis 3,
**dadurch gekennzeichnet, dass** das drehbare Element (6) nach Art eines Stators oder eines Rotors mit Flügeln (84) ausgebildet ist.

6. Homogenisiereinrichtung nach einem der vorstehenden Ansprüche,
**dadurch gekennzeichnet, dass** das drehbare Element (6) und der Rotor (4) mit zwei koaxial zueinander angeordneten Antriebswellen (30), (36) zum Antreiben des drehbaren Elements (6) bzw. des Rotors (4) gekoppelt sind.

7. Homogenisiereinrichtung nach Anspruch 6,
**dadurch gekennzeichnet, dass** wenigstens eine der beiden Antriebswellen (30), (36) als Hohlwelle ausgebildet ist.

8. Homogenisiereinrichtung nach Anspruch 7,
**dadurch gekennzeichnet, dass** die innere Antriebswelle (30) mittels Wälzlagern in der äußeren Antriebswelle (36) gelagert ist und die äußere Antriebswelle (36) ihrerseits in einem Gehäuse (64) gelagert ist.

9. Homogenisiereinrichtung nach einem der vorstehenden Ansprüche,
**dadurch gekennzeichnet, dass** mindestens eine Wellenabdichtung, vorzugsweise eine Gleitringdichtung (78), (80) zur Abdichtung des Innenraums (16) des Gehäuses (2) gegenüber der Umgebung vorgesehen ist.

10. Homogenisiereinrichtung nach einem der vorstehenden Ansprüche,
**dadurch gekennzeichnet, dass** der Rotor (4) und/oder das drehbare Element (6) eine mit der zugehörigen Antriebswelle (30), (36) gekoppelte Grundplatte (24), (32) aufweist, von der die Flügel (34), (38) axial abstehen, dass die Drehachsen der Antriebswellen (30), (36) im Betrieb im wesentlichen vertikal angeordnet sind und dass die Antriebswellen mittels jeweils eines Zahnriemens (44), (46), Keilriemens oder Kette angetrieben werden.

11. Homogenisiereinrichtung nach einem der vorstehenden Ansprüche,
**gekennzeichnet durch** Antriebsmotoren (52), (54) für den Rotor (4) und das drehbare Element (6), die so steuerbar sind, dass Rotor (4) und drehbares Element (6) mit einstellbaren Relativgeschwindigkeiten gleichsinnig oder gegenläufig drehbar sind oder wahlweise entweder der Rotor (4) oder das drehbare Element (6) angetrieben werden, während das jeweils andere Bauteil still steht.

12. Homogenisiereinrichtung nach einem der vorstehenden Ansprüche 1 bis 10, **gekennzeichnet durch** Antriebsmotoren (52), (54)für den Rotor (4) und das drehbare Element (6)die so steuerbar sind, dass Rotor (4) und drehbares Element (6) jeweils in beide Drehrichtungen rotieren.

13. Homogenisiereinrichtung nach einem der vorstehenden Ansprüche,
**dadurch gekennzeichnet, dass** das Gehäuse (2) eine Ausgangsöffnung aufweist, durch die der homogenisierte fließfähige Stoff im wesentlichen radial und/oder tangential aus dem Gehäuse (2) ausströmt, und dass zwei mit der Ausgangsöffnung des Gehäuses kommunizierende Rückführungsleitungen (22) vorgesehen sind, durch die in Abhängigkeit von der Stellung eines Stellventils der fließfähige Stoff an unterschiedliche Orten in den Rührwerksbehälter rückführbar ist.

14. Homogenisiereinrichtung nach einem der vorstehenden Ansprüche,
**dadurch gekennzeichnet, dass** zusätzliche, ortsfeste Stator- Verzahnungen (38) an dem Gehäuse (2) angeordnet sind

15. Homogenisiereinrichtung nach einem der vorstehenden Ansprüche,
**dadurch gekennzeichnet, dass** eine Antriebswelle (30), (36) des Rotors (4) und/oder des drehbaren Elements (6) direkt mittels eines Antriebsmotors (52, 54) angetrieben wird.

## Claims

1. A homogeniser for homogenising free-flowing substances, having a container (12), especially an agitator container and a homogenisator with a rotor (4) rotatably mounted in a housing (2) and driveable by means of a drive device (8), in which
the housing (2) is arranged and fixable at the lowest point of the container (12) such that the free-flowing substance can flow from the interior of the container (12) through an inlet opening (14) axially into the interior (16) of the housing (2),
**characterised in that**
a rotatable element (6) which can be driven independently of the drive device (8) is provided in the housing (2) for homogenising and/or transporting the free-flowing substance.

2. Homogeniser according to claim 1,
**characterised in that** the housing (2) can be fixed directly or by means of an adapter (10) to the container (12).

3. Homogeniser according to claim 1 or 2,
**characterised in that** the rotatable element (6) can be driven in the same direction as, or counter to, the rotor (4).

4. Homogeniser according to one of claims 1 to 3, **characterised in that** the rotatable element (6) is constructed as an impeller with a plurality of pump buckets (34).

5. Homogeniser according to one of claims 1 to 3, **characterised in that** the rotatable element (6) is constructed in the form of a stator or of a rotor with blades (84).

6. Homogeniser according to one of the previous claims,
**characterised in that** the rotatable element (6) and the rotor (4) are coupled with two drive shafts (30), (36) arranged coaxially to each other to drive the rotatable element (6) and the rotor (4) respectively.

7. Homogeniser according to claim 6,
**characterised in that** at least one of the two drive shafts (30), (36) is constructed as a hollow shaft.

8. Homogeniser according to claim 7,
**characterised in that** the inner drive shaft (30) is supported in the outer drive shaft (36) by roller bearings and the outer drive shaft (36) in turn is supported in a housing (64).

9. Homogeniser according to one of the previous claims,
**characterised in that** at least one shaft seal, preferably a floating ring seal (78), (80), is provided to seal off the inner space (16) of the housing (2) from the environment.

10. Homogeniser according to one of the previous claims,
**characterised in that** the rotor (4) and/or the rotatable element (6) has a base plate (24), (32) which is coupled with the associated drive shaft (30), (36), and that blades (34), (38) extend axially from said base plate, that the axes of rotation of the drive shafts (30), (36) are arranged essentially vertically in operation and that the drive shafts (30), (36) are each driven by a toothed belt (44), (46), V-belt or chain.

11. Homogeniser according to one of the previous claims,
**characterised by** drive motors (52), (54) for the rotor (4) and the rotatable element (6) which are controllable such that rotor (4) and rotatable element (6) can be rotated at adjustable relative speeds in the same or opposite directions, or such that either the rotor (4) or the rotatable element (6) can be driven while the other component stands still.

12. Homogeniser according to one of the previous claims 1 to 10,
**characterised by** drive motors (52), (54) for the rotor (4) and the rotatable element (6) which are controllable such that rotor (4) and rotatable element (6) each rotate in both directions.

13. Homogeniser according to one of the previous claims,
**characterised in that** the housing (2) has an outlet opening through which the homogenised free-flowing substance can flow essentially radially and/or tangentially out of the housing (2), and that two return lines (22) communicating with the outlet opening of the housing are provided, through which the free-flowing substance can be conveyed back to various locations in the agitator container, as a function of the position of a control valve.

14. Homogeniser according to one of the previous claims,
**characterised in that** additional, fixed stator toothings (38) are arranged on the housing (2).

15. Homogeniser according to one of the previous claims,
' **characterised in that** one drive shaft (30), (36) of the rotor (4) and/or of the rotatable element (6) is driven directly by means of a drive motor (52, 54).

## Revendications

1. Dispositif d'homogénéisation pour homogénéiser des substances fluides, comportant un réservoir (12), en particulier un réservoir mélangeur agitateur et un homogénéisateur avec un rotor (4) monté rotatif dans un boîtier (2) et susceptible d'être entraîné au moyen d'un dispositif d'entraînement (8), dans lequel
le boîtier (2) est agencé et peut être fixé au point le plus profond du réservoir (12) de telle sorte que la substance fluide peut s'écouler hors de l'espace intérieur du réservoir (12) à travers une ouverture d'entrée (14) axialement jusque dans l'espace intérieur (16) du boîtier (2),
**caractérisé en ce que**
un élément (6) monté rotatif dans le boîtier (2) et susceptible d'être entraîné au moyen d'un dispositif d'entraînement (8) indépendamment du rotor est prévu pour homogénéiser et/ou refouler la substance fluide.

2. Dispositif d'homogénéisation selon la revendication 1,
**caractérisé en ce que** le boîtier (2) peut être fixé sur le réservoir (12) directement ou au moyen d'un adaptateur (10).

3. Dispositif d'homogénéisation selon la revendication 1 ou 2,
**caractérisé en ce que** l'élément (6) rotatif peut être entraîné dans le même sens que le rotor (4) ou dans le sens contraire à celui-ci.

4. Dispositif d'homogénéisation selon l'une des revendications 1 à 3,
**caractérisé en ce que** l'élément (6) rotatif est réalisé sous forme de roue de pompe avec plusieurs aubes de pompe (34).

5. Dispositif d'homogénéisation selon l'une des revendications 1 à 3,
**caractérisé en ce que** l'élément (6) rotatif est réalisé à la manière d'un stator ou d'un rotor avec des pales (84).

6. Dispositif d'homogénéisation selon l'une des revendications précédentes,
**caractérisé en ce que** l'élément (6) rotatif et le rotor (4) sont accouplés à deux arbres d'entraînement (30, 36) agencés coaxialement l'un par rapport à l'autre pour entraîner l'élément (6) rotatif et le rotor (4) respectivement.

7. Dispositif d'homogénéisation selon la revendication 6,
**caractérisé en ce qu'**au moins un des deux arbres d'entraînement (30, 36) est réalisé sous forme d'arbre creux.

8. Dispositif d'homogénéisation selon la revendication 7,
**caractérisé en ce que** l'arbre d'entraînement (30) intérieur est monté dans l'arbre (36) extérieur au moyen de paliers à roulement et l'arbre d'entraînement (36) extérieur est à son tour monté dans un boîtier (64).

9. Dispositif d'homogénéisation selon l'une des revendications précédentes,
**caractérisé en ce qu'**au moins un étanchement d'arbre, de préférence une garniture étanche à anneau glissant (78, 80) est prévue pour étancher l'espace intérieur (16) du boîtier (2) vis-à-vis de l'environnement.

10. Dispositif d'homogénéisation selon l'une des revendications précédentes,
**caractérisé en ce que** le rotor (4) et/ou l'élément (6) rotatif présente une plaque de base (24, 32) accouplée à l'arbre d'entraînement (30, 36) associé, depuis laquelle les pales (34, 38) font saillie axialement, **en ce qu'**au fonctionnement, les axes de rotation des arbres d'entraînement (30, 36) sont agencés sensiblement à la verticale et **en ce que** les arbres d'entraînement sont entraînés chacun au moyen d'une courroie dentée (44, 46), d'une courroie trapézoïdale ou d'une chaîne.

11. Dispositif d'homogénéisation selon l'une des revendications précédentes,
**caractérisé par** des moteurs d'entraînement (52, 54) pour le rotor (4) et pour l'élément (6) rotatif, qui peuvent être commandés de telle sorte que le rotor (4) et l'élément (6) rotatif peuvent tourner avec des vitesses relatives réglables dans le même sens ou dans le sens contraire ou que sélectivement soit le rotor (4) soit l'élément (6) rotatif est entraîné pendant que l'autre composant respectif est à l'arrêt.

12. Dispositif d'homogénéisation selon l'une des revendications précédentes 1 à 10, **caractérisé par** des moteurs d'entraînement (52, 54) pour le rotor (4) et pour l'élément (6) rotatif, qui peuvent être commandés de telle sorte que le rotor (4) et l'élément (6) rotatif peuvent tourner chacun dans les deux sens de rotation.

13. Dispositif d'homogénéisation selon l'une des revendications précédentes,
**caractérisé en ce que** le boîtier (2) présente une ouverture de sortie à travers laquelle la substance fluide homogénéisée s'écoule sensiblement radialement et/ou tangentiellement hors du boîtier (2) et **en ce qu'**il est prévu deux conduites de ramenée (22) communiquant avec l'ouverture de sortie du boîtier, à travers lesquelles la substance fluide peut être ramenée, en fonction de la position d'une soupape de réglage, à différents emplacements dans le réservoir mélangeur agitateur.

14. Dispositif d'homogénéisation selon l'une des revendications précédentes,
**caractérisé en ce que** des dentures de stator (38) additionnelles et stationnaires sont agencées sur le boîtier (2).

15. Dispositif d'homogénéisation selon l'une des revendications précédentes,
**caractérisé en ce qu'**un arbre d'entraînement (30, 36) du rotor (4) et/ou de l'élément (6) rotatif est entraîné directement au moyen d'un moteur d'entraînement (52, 54).
